# EUROPÄISCHE PATENTSCHRIFT

(11) **EP 0 115 848 B1**
(45) Veröffentlichungstag und Bekanntmachung des Hinweises auf die Patenterteilung: **09.05.1990**
(21) Anmeldenummer: 84100992.1
(22) Anmeldetag: 01.02.1984
(51) Int. Cl.: B22C 17/00

(54) **Verfahren und Vorrichtung zum Trennen eines Modells von einer Form**
Method and equipment for separating a pattern from a mould
Procédé et dispositif pour séparer un modèle d'un moule

(30) Priorität: 08.02.1983 DE 3304148
(43) Veröffentlichungstag der Anmeldung: 15.08.1984
(73) Patentinhaber: Bühler, Eugen, Dipl.-Ing., D-8871 Burtenbach (DE)
(72) Erfinder: Bühler, Eugen, Dipl.-Ing., D-8871 Burtenbach (DE)
(74) Vertreter: Munk, Ludwig, Dipl.-Ing.

(56) Entgegenhaltungen:
- CH-A- 424 097
- DE-B- 2 653 788
- GB-A- 611 988
- US-A- 1 475 935

## Beschreibung

Die Erfindung betrifft ein Verfahren gemäß Oberbegriff des Anspruchs 1 sowie eine Vorrichtung gemäß Oberbegriffs des Anspruchs 4.

Ein Verfahren und eine Vorrichtung dieser Art sind aus der US-A 1 475 935 bekannt. Infolge der bei Modellen üblicherweise vorhandenen Gußschrägen ist beim Abheben des Modells von der hergestellten Form die Bildung eines Spalts auch im Bereich von bezüglich der Modellplatte stehenden Modellflanken nicht vermeidbar. Bei der bekannten Anordnung kann über diesen Spalt die zur Unterstützung des Abhebens des Modells verwendete Druckluft entweichen, wobei bei kleinem Spaltquerschnitt die Geschwindigkeit der entweichenden Druckluft sehr hoch ist, so daß sich praktisch ein scharfer Strahl ergibt. Hierbei besteht die Gefahr, daß die Druckluft Formsand von den Kanten des Formhohlraums mitreißt. Die Folge davon ist, daß die später hergestellten Gußstücke im Bereich der Formteilung erhebliche Grate aufweisen, die in der Gußputzerei abgeschliffen werden müssen, was einen hohen Aufwand verursachen kann.

Diese Nachteile dürften dafür maßgebend gewesen sein, daß sich das durch Druckluft unterstützte Abheben des Modells von einer Form bisher bei Verwendung üblicher Formsande nicht durchsetzen konnte. Man hat bisher dieses Verfahren lediglich da verwendet, wo mit aushärtbaren Masken versehene. Formen hergestellt wurden, wie die GB-A 11 51 237 zeigt.

Hiervon ausgehend ist es daher die Aufgabe der vorliegenden Erfindung, ein Verfahren und eine Vorrichtung eingangs erwähnter Art mit einfachen und kostengünstigen Mitteln so zu verbessern, daß auch eine aus üblichem Formsand bestehende Gießform unbeschädigt von der Modelleinrichtung getrennt werden kann.

Die verfahrensmäßige Lösung dieser Aufgabe besteht in den kennzeichnenden Maßnahmen des Anspruchs 1.

Die erfindungsgemäßen Maßnahmen stellen sicher, daß die Druckluft vor Entlastung des spaltförmigen Zwischenraums nicht aus diesem entweichen kann. Da bei Entlastung des spaltförmigen Zwischenraums die Druckluftbeaufschlagung bereits beendet ist und in der Regel bereits eine langsame Entspannung der im Zwischenraum eingeschlossenen Druckluft einsetzen konnte, ergibt sich in vorteilhafter Weise auch kein länger anhaltendes, scharfes Abströmen der Druckluft aus dem spaltförmigen Zwischenraum, was sich äußerst schonend auf die Formkanten auswirkt.

Eine noch weitergehende Sicherheit bei gleichzeitiger starker Geräuschminderung läßt sich in vorteilhafter Weise durch die Maßnahmen des Anspruchs 2 erreichen.

Die vorrichtungsmäßige Lösung der obengenannten Aufgabe besteht in den kennzeichnenden Maßnahmen des Anspruchs 4.

Diese Maßnahmen ergeben eine einfache und robuste Ausführung, die sich in vorteilhafter Weise selbst steuert bzw. steuerungstechnisch leicht beherrschbar ist.

In vorteilhafter Weiterbildung kann die gasdichte Verbindung durch die Maßnahme des Anspruchs 10 gebildet werden. Hierbei ergibt sich in vorteilhafter Weise eine rein metallische Art der Abdichtung. Eine andere Art der gasdichten Abdichtung ist in den Ansprüchen 11 und 12 enthalten. Die hierbei Verwendung findende, vorzugsweise aufblasbare Elastomerdichtung gewährleistet eine besonders hohe Zuverlässigkeit.

Der Modellplattenträger kann dabei zweckmäßig durch vertikale Trennwände in mindestens zwei, mit unterschiedlichen Drücken beaufschlagbare Luftkammern unterteilt sein. Dabei ist vorteilhaft eine zentrale Luftkammer unter- bzw. bei doppelseitig belegtem Modellplattenträger auch über- den Modellen vorgesehen und steht mit Luftdurchtrittsöffnungen in diesen in Wirkverbindung. Diese zentrale Luftkammer ist von einer zweiten Luftkammer umgeben, die mit Luftdurchtrittsöffnungen außerhalb des Modellplattenrandes in Wirkverbindung steht. Über eine Ventilschaltung können beide Luftkammern parallel geschaltet werden oder unabhängig voneinander mit Luft verschiedenen Druckes gefüllt, bzw. evakuiert werden. Zum Füllen des Formkastens mit Formsand werden beispielsweise beide Kammern schlagartig unter Vakuum gesetzt. Zum Aussenken oder Abheben der Modelleinrichtung kann dagegen die äußere Luftkammer mit normalem Außendruck verbunden und die zentrale Luftkammer mit Luft erhöhten Druckes beaufschlagt werden. Die innere Luftkammer steht dabei zweckmäßig über eine Luftleitung mit eingebautem Differenzdruck-Rückschlagventil mit einer Luftkammer unter oder in der Elastomerdichtung in Verbindung. Dadurch wird erreicht, daß mit dem Ansteigen des Luftdruckes in der zentralen Luftkammer die Elastomerdichtung gleichzeitig aufgeblasen und abdichtend gegen den Rand des Formkastens gedrückt wird. Sie folgt ihm eine ausreichend lange Strecke, und zwar so weit, bis sich Modell und Gießform so weit voneinander entfernt haben, daß zwischen ihnen ein spaltförmiger druckluftgefüllter Raum entstanden ist. Wenn dann die Druckluftzufuhr zur zentralen Kammer abgeschaltet wird und der Druck in dem erwähnten spaltförmigen Raum absenkt, weil ein Teil der Druckluft durch die poröse Gießform entweicht und ein anderer Teil in die äußere Luftkammer im Modellplattenträger abfließt, geht die Elastomerdichtung nicht sofort in ihre Ruhelage zurück, sondern erst nach einer gewissen Verzögerung, weil das Rückschlagventil erst bei einer Druckdifferenz von etwas mehr als 1 bar den Fließweg zur zentralen Kammer öffnet. Auf diese Art wird der eingangs geschilderte unerwünschte Effekt ausgeschaltet.

Die Erfindung ist anhand von Figuren beispielhaft erläutert. Dabei zeigen:
Figur 1 den eigentlichen Formteil einer für das gleichzeitige Formen von Ober- und Unterkasten eingerichteten Vakuum-Formmaschine,
Figur 2 eine Detailansicht eines Modellplattenträgers mit aufstehendem Formkasten, und
Figur 3 eine Detailansicht nach Figur 2 kurz nach Beginn des Abhebevorganges.

Der Formteil der nach dem Unterdruckschießprinzip mit mechanischer Nachverdichtung arbeitenden Vakuum-Formmaschine besteht aus einem hohlen Modellplattenträger 1, der durch vertikale Trennwände 2 in eine zentrale Luftkammer 3 und eine diese umlaufend umgebende äußere Luftkammer 4 unterteilt ist. Die obere und untere Wandung der zentralen Luftkammer 3 bilden eine obere und untere Modellplatte 5, 5', die mit den jeweiligen Modellhälften 6, 6' belegt sind. Die Luftkammern 3, 4 können über ihnen jeweils zugeordnete Luftleitungen 7, 8 über eine nicht dargestellte Ventilschaltung sowohl gemeinsam als auch unabhängig voneinander mit Vakuum oder Luft beaufschlagt werden, wobei auch in den Kammern unterschiedlicher Druck erzeugt werden kann. Jede Luftkammer steht über Luftdurchtrittsöffnungen 9, die mittels eingesetzter Filterdüsen oder aufgeklebter Siebfolien sanddicht verschlossen sind, mit dem Innenraum eines oberen und unteren Formkastens 10, 10' in Verbindung, der mittels nicht dargestellter Strippzylinder vertikal verstellbar ist. Die Formkästen sind so bemessen, daß ihre Innenwände eine beschränkte Wegstrecke an den lottrechten Außenwänden des Modellplattenträgers 1 und eines ebenfalls vertikal verstellbaren oberen und unteren Schießkopfes 11, 11' gleiten können und dabei eine ausreichend luftdichte Verbindung bilden. Die Schießköpfe 11, 11' haben Schießroste, die nach erfolgtem Schuß geschlossen werden können und zur mechanischen Nachverdichtung als Preßrost wirken.

Während bei dem Ausführungsbeispiel nach Figur 1 der äußere Rand des Modellplattenträgers 1 mit dem inneren Rand des Formkastens 10, 10' die druckluftdichte Verbindung bildet, ist bei dem Ausführungsbeispiel nach den Figuren 2 und 3 eine aufblasbare elastische Dichtung 14 zwischen dem Formkasten 10 und dem Modellplattenträger 1 vorgesehen. Die Dichtung 14 ist dabei in Ausnehmungen des Modellplattenträgers 1, der in diesem Fall gleichzeitig als Formkastenträger fungiert, eingesetzt und mittels Spannleisten 15 gehalten. Sie hat einen Q-förmigen Querschnitt, und ihr Innenraum steht über Luftkanäle 16, 17 und ein darin eingesetztes Differenzdruck-Rückschlagventil 18 mit der zentralen Luftkammer in Verbindung.

Zum Abheben der verdichteten Gießform 19, 19' von der Modelleinrichtung und Aussenken der Modelle wird, gesteuert über eine Ventilschaltung, gleichzeitig mit der Betätigung der die Formkästen 10, 10' verstellenden Strippzylinder durch die Luftleitungen 7, 8 Druckluft in die zentrale Luftkammer 3 und die äußere Luftkammer 4 eingeleitet. Der Druck der Luft in der äußeren Luftkammer 4 kann dabei niedriger eingestellt sein als der Druck in der zentralen Luftkammer 3. Die eingeleitete Luft drückt durch die Luftdurchtrittsöffnungen 9 gegen die Gießformoberfläche und unterstützt deren Ablösen besonders im Betrieb tiefer Formballen entscheident.

Sobald sich bei Abhebevorgang ein spaltförmiger Raum S zwischen Gießform- und Modelloberfläche gebildet hat, wird mit Hilfe eines Fühlschalters die Druckluftzufuhr abgesperrt und die im System vorhandene Druckluft durch die äußere Luftkammer 4 und Luftleitung 8 durch ein nicht dargestelltes Drosselventil gebremst entspannt.

Bis zu diesem Zeitpunkt kann die Luft nicht schlagartig zwischen Modellplattenträger und Formkastenrand entweichen, denn die Spaltbreite des Raumes S ist im Ausführungsbeispiel nach Figur 1 kleiner als die Überlappungslänge zwischen Modellplattenträger und Formkasten. Die Gießformhälften werden bei dieser Ausführungsform dann im weiteren Verlauf des Abhebevorganges bis auf die Höhe des Formkastenrandes an der Formteilung nachgestrippt. Bei der Ausführungsform nach den Figuren 2 und 3 wird der Spalt S durch die aufgeblasene Dichtung 14 überbrückt, die über das Ventil 18 erst wieder entlüftet wird, wenn der Luftdruck in der zentralen Luftkammer 3 um mindestens 1 bar niedriger liegt als im Innenraum der Dichtung 14.

## Patentansprüche

1. Verfahren zum Trennen eines Modells (6, 6') von einer Form (19, 19') aus verdichtetem, vorzugsweise bindetonhaltigem Formstoff durch gegenseitige Relativbewegung, wobei zur Unterstützung des Ablösens des Modells (6, 6') von der Form (19, 19') Druckluft gegen die modellseitige Formstoffoberfläche geleitet wird, dadurch gekennzeichnet, daß ein Ausgangszustand mit gasdichter gegenseitiger Abdichtung von Formeinrichtung (10, 10') und Modelleinrichtung (1, 5, 5') hergestellt wird und daß diese Abdichtung zwischen Formeinrichtung (10, 10') und Modelleinrichtung (1,5,5') bei Druckluftbeaufschlagung der modellseitigen Formstoffoberfläche zumindest so lange aufrechterhalten wird, bis sich das Modell (6, 6') vollständig von der Formstoffoberfläche abgelöst hat und zwischen diesen ein spaltförmiger, nach außen abgedichteter Zwischenraum (S) entstanden ist, dessen Beaufschlagung mit Druckluft eingestellt wird, bevor die gegenseitige Abdichtung aufgehoben wird.

2. Verfahren nach Anspruch 1, dadurch gekennzeichnet, daß die Druckluft aus dem spaltförmigen Zwischenraum (S) nach Beendigung der Druckluftzufuhr abgeleitet und entspannt wird, bevor die gegenseitige Abdichtung zwischen Modelleinrichtung (1, 5, 5') und Formeinrichtung (10, 10') aufgehoben wird.

3. Verfahren nach einem der vorhergehenden Ansprüche, dadurch gekennzeichnet, daß die Form (19) nach Entlastung des spaltförmigen Zwischenraums (S) bis auf die Ebene des Rands eines zugeordneten Formkastens (10, 10') nachgestrippt wird.

4. Vorrichtung zur Durchführung des Verfahrens nach wenigstens einem der vorhergehenden Ansprüche mit einer Modelleinrichtung und einer relativ hierzu bewegbaren Formeinrichtung, wobei die Modelleinrichtung mindestens eine ein Modell (6) aufnehmende, auf einem Modellplattenträger (1) montierte Modellplatte (5, 5') und die Formeinrichtung mindestens einen mit Formstoff befüllbaren, auf einem Formkastenträger aufgenommenen Formkasten (10, 10') aufweist, und wobei die Modellplatte (5, 5') und/oder das Modell (6, 6') Luftdurchtrittsöffnungen (9) aufweist, dadurch gekennzeichnet, daß die Modelleinrichtung (1,5,5') und die Formeinrichtung (10, 10') im Bereich ihres einander jeweils zugewandten Rands zumindest im Bereich eines Teils ihres gegenseitigen Hubs gasdicht miteinander zusammenwirken.

5. Vorrichtung nach Anspruch 4, dadurch gekennzeichnet, daß der vor dem Wegfall der gasdichten Verbindung zwischen Modelleinrichtung (1, 5, 5') und Formeinrichtung (10, 10') zur Entlastung des spaltförmigen Zwischenraums (S) aufsteuerbare Strömungsweg einen so engen Querschnitt aufweist, daß sich ein langsamer Druckabfall im spaltförmigen Zwischenraum ergibt.

6. Vorrichtung nach einem der vorhergehenden Ansprüche 4 bis 5, gekennzeichnet durch einen hohlen, beidseitig eine Modellplatte (5, 5') tragenden Modellplattenträger (1), der mit den zugeordneten Formkästen (10, 10') eine gasdichte Gleitverbindung bildet und durch den die Druckluft aus dem spaltförmigen Zwischenraum (S) abführbar ist.

7. Vorrichtung nach einem der vorhergehenden Ansprüche 4 bis 6, dadurch gekennzeichnet, daß der hohle Modellplattenträger (1) durch vertikale Trennwände (2) in mindestens zwei mit unterschiedlichen Drücken beaufschlagbare Luftkammern (3, 4) unterteilt ist.

8. Vorrichtung nach einem der vorhergehenden Ansprüche 4 bis 7, dadurch gekennzeichnet, daß der Formkasten (10, 10') an einer Strippeinrichtung bewegbar angeordnet ist.

9. Vorrichtung nach einem der vorhergehenden Ansprüche 4 bis 8, dadurch gekennzeichnet, daß der Modellplattenträger (1) eine zentrale Luftkammer (3) aufweist, die durch Luftdurchtrittsöffnungen (9) in der Modellplatte (5, 5') und den Modellen (6, 6') mit dem Formhohlraum im Formkasten (10, 10') in Wirkverbindung steht und die von einer Luftkammer (4) umgeben ist, welche mit Luftdurchtrittsöffnungen (9) außerhalb des Modells (6, 6'), vorzugsweise außerhalb der Modellplatte (5, 5') in Wirkverbindung steht.

10. Vorrichtung nach einem der vorhergehenden Ansprüche 4 bis 9, dadurch gekennzeichnet, daß der Formkasten (10, 10') den äußeren Rand der Modellplatte (5, 5') oder des Modellplattenträgers (1) umfaßt und mit diesem eines gasdichte Gleitverbindung bildet.

11. Vorrichtung nach einem der vorhergehenden Ansprüche 4 bis 10, dadurch gekennzeichnet, daß zwischen der Modelleinrichtung und der Formeinrichtung eine elastische Dichtung (14) vorgesehen ist.

12. Vorrichtung nach Anspruch 11, dadurch gekennzeichnet, daß die elastische Dichtung (14) einseitig mit Druckluft beaufschlagbar und aufblasbar ist, wobei die Dichtung (14) im Falle mehrere mit unterschiedlichen Drücken beaufschlagbarer Luftkammern (3, 4) des Modellplattenträgers (1) durch eine Luftleitung mit Differenzdruckrückschlagventil (18) mit einer der Luftkammern (3, 4), vorzugsweise mit der mit höherem Drucklbeaufschlagbaren Luftkammer (4) verbunden ist.

## Revendications

1. Procédé pour séparer un modèle (6, 6') d'un moule (19,19') en demi-produit moulé, comprimé avec, de préférence, une teneur en argile liante, par un mouvement relatif réciproque, dans lequel on conduit de l'air comprimé contre la surface du demi-produit moulé du côté du modèle pour faciliter le détachement du modèle (6, 6') du moule (19,19') caractérisé en ce qu'on produit un état de sortie avec étanchéification réciproque aux gaz du dispositif du moule (10, 10') et du dispositif du modèle (1, 5, 5') et que cette étanchéification entre le dispositif du moule (10, 10') et le dispositif du modèle (1, 5, 5') est maintenue, lorsque la surface du demi-produit moulé du côté du modèle est soumise à l'air comprimé, au moins jusqu'à ce que le modèle (6, 6') se soit détaché complètement de la surface du demi-produit moulé et qu'entre eux soit créé un espace intermédiaire (S) étanche par rapport à l'extérieur dont la charge en air comprimé est reglée avant de supprimer l'étanchéite réciproque.

2. Procédé selon la revendication 1 caractérisé en ce que l'air comprimé de l'espace intermédiaire (S) en forme de fente est dérivé et détendu après l'arrêt de l'arrivée d'air comprimé, avant que l'étanchéification réciproque entre le dispositif du modèle (1, 5, 5') et le dispositif du moule (10, 10') soit supprimée.

3. Procédé selon l'une des revendications précédentes caractérisé en ce que le moule (19) est stripé après décharge de l'espace intermédiaire (S) en forme de fente jusqu'au plan du bord d'un demi-moule supérieur correspondant (10, 10').

4. Dispositif pour la mise en oeuvre du procédé selon au moins une des revendications précédentes avec un dispositif de modèle et un dispositif de moule déplaçable par rapport à celui-ci, dans lequel le dispositif de modèle présente au moins une plaque de modèle (5, 5') logeant un modèle (6) et montée sur un support de plaque de modèle (1) et le dispositif de moule présente au moins un demi-moule supérieur (10, 10') pouvant être rempli de demi-produit moulé et logé sur un support de demi-moule et dans lequel la plaque de modèle (5, 5') et/ou le modèle (6, 6') présentent des ouvertures (9) d'arrivée de l'air caractérisé en ce que le dispositif de modèle (1, 5, 5') et le dispositif de moule (10, 10') concourent ensemble tout en étant étanches aux gaz dans la zone du bord tourné vers eux au moins dans la zone d'une partie de leur course réciproque.

5. Dispositif selon la revendication 4 caractérisé en ce que le parcours d'écoulement dirigeable pour décharger l'espace intermédiaire (S) en forme de fente avant la suppression de la liaison étanche aux gaz entre le dispositif de modèle (1, 5, 5') et le dispositif de moule (10, 10') présente une section si étroite qu'une lente perte de pression se produit dans l'espace intermédiaire en forme de fente.

6. Dispositif selon l'une des revendications précédentes 4 à 5 caractérisé par un support de plaque de modèle (1) creux portant des deux côtés une plaque de modèle (5, 5'), support qui forme avec les demi-moules supérieurs correspondants (10, 10') une liaison glissante étanche aux gaz et à travers duquel l'air comprimé peut être évacué hors de l'espace intermédiaire en forme de fente (S).

7. Dispositif selon l'une des revendications précédentes 4 à 6 caractérisé en ce que le support de plaque de modèle creux (1) est divisé par des paroies verticales (2) en deux chambres à air (3,4) au moins soumises à des pressions différentes.

8. Dispositif selon l'une des revendications précédentes 4 à 7 caractérisé en ce que le demi-moule supérieur (10, 10') est mobile et placé sur un dispositif de stripage.

9. Dispositif selon l'une des revendications précédentes 4 à 8 caractérisé en ce que le support de plaque de modèle (1) présente une chambre à air centrale (3) qui concoure avec l'espace creux du moule dans le demi-moule supérieur (10, 10') par des ouvertures d'entrée de l'air (9) dans la plaque de modèle (5, 5') et dans les modèles (6, 6') et qui est entourée d'une chambre à air (4) qui concoure avec des ouvertures d'entrée de l'air (9) hors du modèle (6, 6'), de préférence hors de la plaque de modèle (5, 5').

10. Dispositif selon l'une des revendications précédentes 4 à 9 caractérisé en ce que le demi-moule supérieur (10, 10') entoure le bord extérieur de la plaque de modèle (5, 5') ou du support de plaque du modèle (1) et forme avec celui-ci une liaison glissante étanche aux gaz.

11. Dispositif selon l'une des revendications précédentes 4 à 10 caractérisé en ce qu'un joint élastique (14) est prévu entre le dispositif de modèle et le dispositif de moule.

12. Dispositif selon la revendication 11 caractérisé en ce que le joint élastique (14) peut être soumis d'un côté à de l'air comprimé et est gonflable et que le joint (14) est relié par une conduite d'air avec soupape de retenue à pression différentielle à une des chambres à air (3, 4), de préférence avec la chambre à air (4) pouvant être soumise à une pression plus forte, dans le cas de plusieurs chambres à air (3, 4) du support de plaque de modèle pouvant être soumises à des pressions différentes.

## Claims

1. A method for separating a pattern (6 and 6') from a mold (19 and 19') of compacted molding material preferably containing a binder, by mutual relative motion, in which respect for aiding the detachment of the pattern (6 and 6') from the mold (19 and 19') compressed air is directed against the surface of the molding material on the pattern side, characterized in that an initial condition with a gas-tight mutual sealing of the mold gear (10 and 10') and the pattern gear (1, and 5') is produced and in that this seal between the mold gear (10 and 10') and the pattern gear (1, 5 and 5') is maintained, while subjecting the mold material surface on the pattern side to compressed air, at least until the pattern (6 and 6') is completely detached from the mold material surface and between same a gap-like intermediate space (S), sealed from the outside, has been created, the action of compressed air thereon being halted before the mutual sealing effect is brought to an end.

2. The method as claimed in claim 1, characterized in that the compressed air is let off from the gap-like intermediate space (S) after termination of the supply of compressed air and such air is allowed to expand, before the mutual sealing effect between the pattern gear (1, 5 and 5') and the mold gear (10 and 10') is discontinued.

3. The method as claimed in any one preceding claim, characterized in that the mold (19) is subsequently stripped after relieving the gap-like intermediate space (S) as far as the plane of the edge of an associated flask (10 and 10').

4. An apparatus for performing the method as claimed in at least one of the preceding claims comprising pattern gear and mold gear able to be moved in relation thereto, said pattern gear comprising at least one pattern plate (5 and 5') receiving a pattern (6) and mounted on a pattern plate carrier (1), and the mold gear has at least one flask (10 and 10') able to be filled with a mold material and received on a flask carrier, and the pattern plate (5 and 5') and/or the pattern (6 and 6') has air orifices (9), characterized in that the pattern gear (1, 5 and 5') and the mold gear (10 and 10') in the vicinity of the mutually adjacent edges thereof at least adjacent to one part of their mutual stroke engage each other in a gas-tight manner.

5. The apparatus as claimed in claim 4, characterized in that the flow path able to be produced prior to the discontinuance of a gas-tight connection between the pattern gear (1, 5 and 5') and the mold gear (10 and 10') in order to relieve the gap-like intermediate space (S) has such a narrow cross section that there is a slow drop in pressure in the gap-like intermediate space.

6. The apparatus as claimed in either of the preceding claims 4 and 5, characterized by a hollow pattern plate carrier (1) bearing a pattern plate (5 and 5') on either side, and this carrier forms a gas-tight sliding joint with the associated flask (10 and 10') and through the same the compressed air may be let off from the gap-like intermediate space.

7. The apparatus as claimed in any one of the preceding claims 4 through 6, characterized in that the hollow pattern plate carrier (1) is subdivided by vertical partitions (2) into at least two air chambers (3 and 4) able to be subjected to different pressures.

8. The apparatus as claimed in any one of the preceding claims 4 through 7, characterized in that the flask (10 and 10') is arranged on a stripping device in a moving manner.

9. The apparatus as claimed in any one of the preceding claims 4 through 8, characterized in that the pattern plate carrier (1) has a central air chamber (3), which is operationally connected by air orifices (9) in the pattern plate (5 and 5') and the patterns (6 and 6') with the mold cavity in the flask (10 and 10') and which is surrounded by an air chamber (4), which is operationally connected with air orifices (9) clear of the pattern (6 and 6') and preferably clear of the pattern plate (5 and 5').

10. The apparatus as claimed in any one of the preceding claims 4 through 9, characterized in that the flask (10 and 10') fits round the outer edge of the pattern plate (5 and 5') or of the pattern plate carrier (1) and with the latter forms a gas-tight sliding joint.

11. The apparatus as claimed in any one of the claims 4 through 10, characterized in that between the pattern gear and the mold gear there is an elastic seal (14).

12. The apparatus as claimed in claim 11, characterized in that the elastic seal (14) is able to be acted upon on one side by compressed air and is able to be inflated, and in the case of there being a plurality of air chambers (3 and 4) of the pattern plate carrier (1) subject to different pressures the seal (14) is connected via an air pipe wjth a differential pressure check valve (18) thereon with one of the air chambers (3 and 4) preferably the air chamber (4) able to be subjected to the higher air pressure.
